# EUROPÄISCHE PATENTSCHRIFT

(11) **EP 0 347 522 B1**
(45) Veröffentlichungstag und Bekanntmachung des Hinweises auf die Patenterteilung: **29.12.1993**
(21) Anmeldenummer: 89103348.2
(22) Anmeldetag: 25.02.1989
(51) Int. Cl.: B65D 33/00

(54) **Aus Folienschlauch hergestellter Verpackungsbeutel**
Bag manufactured from a tube of film
Sac obtenu à partir d'un film tubulaire

(30) Priorität: 18.06.1988 DE 8807896 U
(43) Veröffentlichungstag der Anmeldung: 27.12.1989
(73) Patentinhaber: M & W Verpackungen Mildenberger & Willing GmbH, D-48599 Gronau (DE)
(72) Erfinder: Mattle, Helmut, D-4432 Gronau (DE)
(74) Vertreter: Hoffmeister, Helmut, Dr. Dipl.-Phys.

(56) Entgegenhaltungen:
- AU-A- 545 137
- DE-A- 3 242 510
- DE-A- 3 544 332
- DE-A- 3 704 662
- GB-A- 2 161 454
- US-A- 4 493 419

## Beschreibung

Die Erfindung betrifft einen Verpackungsbeutel, bestehend aus einem Schlauch mit einem offenen Ende zum Befüllen, der in dem Bereich seines offenen Endes wenigstens eine entfernbare Folienfahne mit einer Wicket-Perforation aufweist, wobei
- der Schlauch äußere Flachseiten und einen Bodenbereich aufweist und die Fahne an einer der Flachseiten angebracht, aus einem bahnförmigen Material hergestellt und mit Hilfe einer querliegenden Schweißnaht verschlossen ist, und
- die Fahne aus im wesentlichen dem gleichen Material wie der Schlauch besteht, ganz in der Nähe des offenen Beutelendes befestigt ist und über eine Sollreißlinie, die in der Nähe der Wicket-Perforation angeordnet ist, verfügt, so daß ein Teil der Fahne nach dem Abreißen vom Wicket am Beutel verbleibt.

Aus der GB-A 2 161 454 ist ein Solcher Verpackungsbeutel bekannt, der aus thermoplastischen Folienbahnen besteht, die zu beiden Seiten und am Boden durch Schweißnähte verbunden sind. Mit den beiden Folienbahnen sind im Bereich der oberen Öffnung sich gegenüberliegende Verstärkungslaschen verbunden. Jede der Verstärkungslasche ist zusammen mit den Folienbahnen mit einer Griffausnehmung versehen. Eine der Verpackungslaschen ist verlängert und mit einer Wicket-Perforation ausgerüstet. Unterhalb der Wicket-Perforation und abschließend mit dem oberen Rand der Folienbahn und der Verstärkungslasche wird eine Schwächungslinie angebracht.

Nachteilig ist, daß die Schwächungslinie sich gleichzeitig mit dem oberen Verbindungsbereich der Folienbahn und der Verstärkungslasche deckt. Das kann bei einer Verbindung beider Teile, in welcher Form auch immer, eher zu einer Materialverstärkung als zu eine -schwächung führen. Wird der Verpackungsbeutel vom Wicket gerissen, kann es zu unkontrollierten Materialdurchtrennungen und damit zu Beschädigungen im Griffbereich oder zu einem Verbleiben des verlängerten Teils der Verstärkungslasche am Verpackungsbeutel kommen. In beiden Fällen wird das Aussehen und die Funktionsfähigkeit des Beutels beeinträchtigt.

Bekannt ist weiterhin aus der US-A-4 669 251 ein Folienbeutel, der dazu dient, auf einem Wicket aufgestapelt und während des Befüllens auffaltbar zu sein. Dazu ist in die Papier- oder Kunststoffolienbahn vor dem Zusammenlegen eine Wicket-Perforation und ein entsprechender Ausschnitt jeweils in Rapport-Abstand und auf gleicher Höhe eingestanzt. Die Lage eines Ausschnittes zu den benachbarten, auf gleicher Höhe liegenden Wicket-Perforationen ist so gewählt, daß beim Folienschlauch der Ausschnitt oberhalb der Wicket-Perforation liegt und diese freilegt. Nach dem Befüllen des genannten Verpackungsbeutels wird der Wicketbereich und der überstehende Folienschlauch durch einen Trenn-Schweiß-Schnitt abgeschnitten. Unter "Folienschlauch" kann sowohl eine ursprünglich schlauchförmig extrudierte als auch eine randseitig zu einem Schlauch verbundene Doppel-Bahn verstanden werden.

Als nachteilig bei dem bekannten Verpackungsbeutel wird empfunden, daß eine relativ große Menge an Verpackungsmaterial als Abfall anfällt. Dieses kann zwar in einem Recycling-Verfahren erneut verwendet werden; die Verluste sind trotzdem beträchtlich.

Es stellt sich demnach für einen erfindungsgemäßen Verpackungsbeutel die Aufgabe, die beim Entfernen der Folienfläche mit der Wicket-Perforation auftretenden Verluste geringer zu halten, womöglich ganz zu vermeiden.

Diese Aufgabe wird erfindungsgemäß dadurch gelöst,
- daß der Schlauch durch eine Innenfalte nach innen gefaltet ist,
- daß der Schlauch an seinem Kopfende verschlossen ist,
- daß die Fahne durch eine Schweißnaht im Bodenbereich befestigt ist und
- daß der Teil der Fahne, der nach dem Abreißen vom Wicket am Beutel verbleibt, in dem Bodenbereich beim Verschließvorgang nach dem Befüllen zur zusätzlichen Verstärkung einlegbar und verbindbar ist.

Die erfindungsgemäße Beutel-Gestaltung geht demnach aus von einem Beutel, bei dem nicht das Folienschlauch-Material selbst mit einer Wicket-Perforation versehen ist, sondern ein zusätzliches Teil aufgeklebt, aufgeschweißt oder in einer anderen Weise befestigt ist, wobei das zusätzliche Teil als "Fahne" bezeichnet ist. Es kann sich auch um Abfall-Abschnitte handeln, die in entsprechender Weise präpariert sind. Die "Fahne" kann vorzugsweise rechteckig, jedoch auch in anderer Weise polygonal, beispielsweise rhombisch oder dreieckig sein.

Vorzugsweise weist der Schlauch eine Ablängschnittkante auf und die Fahne ist als rechteckiger Streifen gestaltet ist, der mit seiner Längsseite parallel zur Ablängschnittkante des Beutels angeordnet ist.

Die Wicket-Perforationen, vorzugsweise zwei, können in einer einzigen Fahne angebracht sein; es ist aber auch möglich, daß entsprechend der Anzahl der Wicket-Perforationen eine je eine Perforation aufweisende Fahne an der Beutel-Flachseite angeordnet ist.

Vorteilhaft ist es, wenn die Fahnen mit der Außenseite des Beutels verbunden sind und die Fahnen von einer Außenkante ausgehend mit wenigstens einem Schlitz versehen sind, der sich über einen Teil des Abstandes zwischen Außenkante und Wicket-Perforation in Richtung der Wicket-Perforation erstreckt.

Ein Ausführungsbeispiel der Erfindung ist in der **Zeichnung** dargestellt. Die Figuren der Zeichnung zeigen:
- Figur 1:: einen Verpackungsbeutel in einer ersten Ausführungsform (eine Fahne mit zwei Wicket-Perforationen);
- Figur 2:: einen Verpackungsbeutel in einer zweiten Ausführungsform (zwei Fahnen mit je einer Wicket-Perforation).

Der aus einem Folienschlauch hergestellte Beutel 1 besteht aus für Verpackungszwecke geeignetem Papier oder Kunststoff, gegebenenfalls auch Verbundwerkstoffen. Es sind im Prinzip alle bahnförmigen Materialien verwendbar, die in der Verpackungsindustrie Anwendung finden.

Der Beutel 1 ist an seinem Kopfende mit Hilfe einer querliegenden Schweißnaht 2 verschlossen. Durch eine Innenfalte 3 sind die Seitenwände etwas nach innen gestülpt. Sein unteres Ende 4 ist offen. Im vorliegenden Fall ist der Zustand kurz vor dem Befüllen gezeichnet. Der Beutel wird hierbei vor dem Befüllen durch einen Luftstrom aufgeblasen.

An einer der Flachseiten 5 ist im Bereich des unteren Endes 4 eine rechteckige, mit einer Wicket-Perforation 6, 7 versehene Fahne 10 angebracht. Die Fahne 10 ist mit ihrer Längsseite parallel zur Ablängschnittkante 11 des Beutels 1 angeordnet. Die Fahne 10 besteht aus einem Kunststoffolien-Material, das üblicherweise dem Material des Beutels 1 entspricht oder diesem gleicht, aber nicht bedruckt oder anderweitig bearbeitet werden braucht. Es kann beispielsweise auch aus abgeschnittenen "Abfall"-Streifen geschnitten sein. Die Wicket-Perforationen 6, 7 haben den üblichen, zu vorhandenen Wicket-Dornen kompatiblen Abstand und Durchmesser.

Die Fahne 10 ist über eine Schweißnaht 9 mit der Beutel-Außenseite 5 verbunden. Dabei wird die Schweißnaht möglichst nahe an die Kante 11 des offenen Endes gelegt, um beim späteren Einfalten des Bodenbereiches das hängenbleibende Teil der Fahne dort unterzubringen, d. h. im Bodenbereich mit einzulegen und einzuschweißen, so daß der Bodenbereich zusätzlich verstärkt ist.

Die Fahne 10 kann weiterhin über eine Sollrißlinie 12 verfügen, so daß die maschinell befüllten Beutel in einfacher Weise und unter Vermeidung aller Beschädigungen vom Wicket abgerissen werden können, wobei ein Teil der Fahne an den Wicket-Dornen verbleibt.

Ausdrücklich sei aber auch auf die Möglichkeit hingewiesen, eine im Ganzen vom Beutel abnehmbare oder abreißbare Fahne 10 anzubringen, die nach dem Befüllen und Abnehmen vom Wicket an letzterem verbleibt und erneut verwendbar ist.

Figur 2 zeigt eine Ausführungsform, bei der das untere Ende 4 des Beutels mit zwei Wicket-Fahnen 20 und 21 versehen ist. Die Wicket-Fahnen 20 und 21 sind mit der Außenseite des Beutels 1 (nur teilweise dargestellt) verklebt oder hitzeverschweißt. Die Wicket-Fahnen 20 und 21 haben eine rechteckige Form; ihre Fläche ist gegenüber der Wicket-Fahne 10 gemäß Figur 1 stark verkleinert. Je eine Wicket-Perforation 16, 17 ist etwa in der Mitte des frei überstehenden Teiles der Wicket-Fahne 20 bzw. 21 eingestanzt. Weiterhin findet sich je ein kurzer Schlitz 18 bzw. 19, der etwa die Hälfte der Entfernung von einer Außenkante 23 der Wicket-Fahne 20 bzw. 21 bis zur Wicket-Perforation 16, 17 überbrückt. Diese Schlitze 18 bzw. 19 erleichtern das Abreißen der Wicket-Fahnen bzw. des Beutels von den Wicket-Dornen.

Der wesentliche Grundgedanke der Erfindung, nämlich den Schnitt- und Verpackungsabfall weitgehend zu minimieren, läßt sich mit Beuteln der vorbeschriebenen Art in optimaler Weise erfüllen.

## Patentansprüche

1. Verpackungsbeutel, bestehend aus einem Schlauch mit einem offenen Ende zum Befüllen, der in dem Bereich seines offenen Endes (4) wenigstens eine entfernbare Folienfahne (10; 20; 21) mit einer Wicket-Perforation (6; 7; 16; 17) aufweist, wobei
- der Schlauch äußere Flachseiten (5) und einen Bodenbereich aufweist und die Fahne (10; 20; 21) an einer der Flachseiten (5) angebracht, aus einem bahnförmigen Material hergestellt und mit Hilfe einer querliegenden Schweißnaht (2) verschlossen ist, und
- die Fahne (10; 20; 21) aus im wesentlichen dem gleichen Material wie der Schlauch besteht, ganz in der Nähe des offenen Beutelendes (4) befestigt ist und über eine Sollreißlinie (12), die in der Nähe der Wicket-Perforation (6; 7; 16; 17) angeordnet ist, verfügt, so daß ein Teil der Fahne (10; 20; 21) nach dem Abreißen vom Wicket am Beutel (1) verbleibt,
dadurch gekennzeichnet,
- daß der Schlauch durch eine Innenfalte (3) nach innen gefaltet ist,
- daß der Schlauch an seinem Kopfende verschlossen ist,
- daß die Fahne (10; 20; 21) durch eine Schweißnaht (2) im Bodenbereich befestigt ist und
- daß der Teil der Fahne (10; 20; 21), der nach dem Abreißen vom Wicket am Beutel (1) verbleibt, in dem Bodenbereich beim Verschließvorgang nach dem Befüllen zur zusätzlichen Verstärkung einlegbar und verbindbar ist.

2. Verpackungsbeutel nach Anspruch 1, dadurch gekennzeichnet, daß der schlauch eine Ablängschnittkante (11) aufweist und die Fahne (10; 20; 21) als rechteckiger Streifen gestaltet ist, der mit seiner Längsseite parallel zur Ablängschnittkante (11) des Beutels (1) angeordnet ist.

3. Verpackungsbeutel nach Anspruch 1 oder 2, dadurch gekennzeichnet, daß entsprechend der Anzahl der Wicket-Perforationen (16, 17) eine je eine Perforation (16; 17) aufweisende Fahne (20; 21) an der Beutel-Flachseite (5) angeordnet ist.

4. Verpackungsbeutel nach wenigstens einem der Ansprüche 1 bis 3, dadurch gekennzeichnet, daß die Fahnen (20; 21) mit der Außenseite des Beutels verbunden sind und die Fahnen (20; 21) von einer Außenkante (23) ausgehend mit wenigstens einem Schlitz (18; 19) versehen sind, der sich über einen Teil des Abstandes zwischen Außenkante und Wicket-Perforation in Richtung der Wicket-Perforation (16; 17) erstreckt.

## Claims

1. A packaging bag comprising a flexible tubular member open at one end for filling and having near its open end (4) at least one removable film tag (10; 20; 21) with a wicket perforation (6; 7; 16; 17), wherein
the flexible tubular member has outer flat sides (5) and a bottom zone and the tag (10; 20; 21) is disposed on one of the flat sides (5), is made of a material in web formed by means of a transverse weld seam (22), and
the tag (10; 20; 21) is made of substantially the same material as the flexible tubular member, is secured very near the open bag end (4) and has a frangible tear-off line (12) which is disposed near the wicket perforation (6; 7; 16; 17) so that some of the tag (10; 20; 21) remains after the bag has been torn off the wicket,
characterised in that
the flexible tubular member is folded inwards by an internal fold (3),
the flexible tubular member is closed at its top end,
the tag (10; 20; 21) is secured by a weld seam (2) in the bottom zone, and
the tag part remaining after the bag (1) has been torn off the wicket is insertable and connectable in the bottom zone during closure after filling for additional reinforcement.

2. A bag according to claim 1, characterised in that the flexible tubular member has a parting-off edge (11) and the tag (10; 20; 21) is in the form of a rectangular strip arranged with its long side parallel to the parting-off edge (11) of the bag (1).

3. A bag according to claim 1 or 2, characterised in that tags (20; 21) each having a perforation (16; 17) are disposed on the flat side (5) of the bag in a number corresponding to the number of wicket perforations (16, 17).

4. A bag according to at least one of claims 1 to 3, characterised in that the tags (20; 21) are connected to the outside of the bag and are formed with at least one slot (18; 19) which starts from an outside edge (23) and extends over some of the distance between the outside edge and the wicket perforation (16; 17) theretowards.

## Revendications

1. Sac d'emballage composé d'un tube souple, dont une extrémité est ouverte pour le remplissage, qui présente dans la zone de son extrémité ouverte (4) au moins un talon en feuille détachable (10; 20; 21) à perforation (6; 7; 16; 17) en forme de bande à trous alignés, dite "wicket perforations", dans lequel
le tube souple comprend des faces extérieures plates (5) et une zone de fond et le talon (10; 20; 21) est monté sur l'un des côtés plats (5), fabriqué à partir d'une matière en forme de bande, et fermé au moyen d'un cordon de soudure (2) disposé transversalement, et
le talon (10; 20; 21) se compose d'une matière qui est sensiblement la même que le tube souple, est fixé tout près de l'extrémité ouverte (4) de sac et comporte une ligne prévue pour le déchirement (12) qui est disposée au voisinage de la perforation en bande à trous alignés, dite "wicket perforations", (6; 7; 16; 17), de sorte qu'une partie du talon (10; 20; 21) reste sur le sac (1) après arrachement de la bande à trous alignés, dite "wicket perforations",
caractérisé en ce que
le tube souple est plié vers l'intérieur selon un pli intérieur (3)
le tube souple est fermé à son extrémité de tête,
le talon (10; 20; 21) est fixé dans la zone de fond par un cordon de soudure (9), et
la partie du talon (10; 20; 21) qui reste sur le sac (1) après l'arrachement de la bande à trous alignés, dite "wicket perforations", peut être insérée dans la zone de fond et lui être attachée lors du processus de fermeture après remplissage, en vue d'un renfort additionnel.

2. Sac d'emballage selon la revendication 1, caractérisé en ce que le tube souple présente un bord de découpe (11) et le talon (10; 20; 21) est réalisé sous forme d'une bande rectangulaire qui est disposée d'une manière telle que son côté long est parallèle à l'arête (11) de découpe du sac (1).

3. Sac d'emballage selon la revendication 1 ou 2, caractérisé en ce qu'il est disposé sur le côté plat (5) du sac, selon le nombre des perforations de la bande à trous alignés, dite "wicket perforations", (16; 17), un talon (20; 21) présentant une perforation (16; 17) pour chacune.

4. Sac d'emballage selon l'une au moins des revendications 1 à 3, caractérisé en ce que les talons (20; 21) sont attachés aux côtés extérieurs du sac et les talons (20; 21) sont pourvus, en partant d'une arête extérieure (23), d'au moins une fente (18; 19) qui s'étend sur une partie de la distance entre l'arête extérieure et la perforation en bande à trous alignés, dite "wicket perforations", dans la direction de la perforation en bande à trous alignés (16; 17).
